# EUROPÄISCHE PATENTANMELDUNG

(11) **EP 4 613 942 A1**
(43) Veröffentlichungstag der Anmeldung: **10.09.2025**
(21) Anmeldenummer: 25156045.4
(22) Anmeldetag: 05.02.2025
(51) Int. Cl.: E03B 3/28, E03D 5/00, E03D 11/14

(54) **MONTAGERAHMEN ZUR MONTAGE EINES SANITÄRKÖRPERS**

(30) Priorität: 05.03.2024 DE 102024106321
(71) Anmelder: Grohe AG, 58675 Hemer (DE)
(72) Erfinder: Kraushaar, Philip, 58644 Iserlohn (DE)

(57) **Zusammenfassung**

Montagerahmen (1) zur Montage eines Sanitärkörpers (2), zumindest aufweisend:
- einen Spülkasten zur Aufnahme einer Spülflüssigkeit für den Sanitärkörper (2); und
- einen Luftentfeuchter (4), wobei eine durch den Luftentfeuchter (4) einer Raumluft entzogene Feuchtigkeit als Flüssigkeit dem Spülkasten (3) zuführbar ist.

## Beschreibung

Die vorliegende Erfindung betrifft einen Montagerahmen zur Montage eines Sanitärkörpers. Mit einem solchen Montagerahmen sind Sanitärkörper, insbesondere nach Art eines WCs oder Urinals, insbesondere an einer Wand und/oder einem Boden eines Gebäudes befestigbar.

Mittels Montagerahmen sind Sanitärkörper insbesondere in einem Sanitärraum, wie zum Beispiel einem Badezimmer, anordenbar. Solche Sanitärräume können Duschen und/oder Badewannen zur Körperhygiene aufweisen, durch deren Benutzung in den Sanitärräumen eine hohe Luftfeuchtigkeit entsteht. Zur Vermeidung von Feuchtigkeitsschäden, wie zum Beispiel Schimmelbildung, müssen Sanitärräume daher regelmäßig gelüftet werden. Eine Frischluftzufuhr ist jedoch aufgrund von baulichen Gegebenheiten nicht immer in ausreichendem Maße möglich. Eine Installation einer Entlüftungsanlage für einen Sanitärraum ist kostenaufwändig und/oder kann der Zustimmung eines Vermieters bedürfen. Zudem sind mobile Luftentfeuchter bekannt, die in Sanitärräumen aufgestellt werden können und durch die eine Raumluft des Sanitärraums entfeuchtbar ist. Solche Luftentfeuchter weisen jedoch einen hohen Platzbedarf auf und müssen in der Nähe einer Steckdose angeordnet werden. Zudem müssen diese regelmäßig entleert werden.

Aufgabe der Erfindung ist es daher, die mit Bezug auf den Stand der Technik geschilderten Probleme zumindest teilweise zu lösen und insbesondere einen Montagerahmen zur Montage eines Sanitärkörpers anzugeben, durch den ein Luftentfeuchter platzsparend und wartungsarm in einem Sanitärraum anordenbar ist.

Diese Aufgabe wird gelöst mit einem Montagerahmen gemäß den Merkmalen des unabhängigen Patentanspruchs. Weitere vorteilhafte Ausgestaltungen der Erfindung sind in den abhängigen Patentansprüchen angegeben. Es ist darauf hinzuweisen, dass die in den Patentansprüchen einzeln aufgeführten Merkmale in beliebiger technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Montagerahmen zur Montage eines Sanitärkörpers bei, der zumindest Folgendes aufweist:
- einen Spülkasten zur Aufnahme einer Spülflüssigkeit für den Sanitärkörper; und
- einen Luftentfeuchter, wobei eine durch den Luftentfeuchter einer Raumluft entzogene Feuchtigkeit als Flüssigkeit dem Spülkasten zuführbar ist.

Der Montagerahmen dient der Montage eines Sanitärkörpers an einer Wand und/oder eines Bodens eines Gebäudes, insbesondere in einem Sanitärraum. Bei dem Sanitärkörper kann es sich beispielsweise um ein WC oder ein Urinal handeln. Bei der Wand kann es sich beispielsweise um eine Leichtbauwand handeln, die zum Beispiel für eine direkte Befestigung des Sanitärkörpers nicht geeignet ist. Die Wand kann beispielsweise als Mauer, Platte, Scheibe und/oder Fliesenspiegel ausgebildet sein. Der Montagerahmen kann beispielsweise auf dem Boden angeordnet und/oder mithilfe zumindest eines ersten Befestigungsmittels, wie zum Beispiel einer Gewindestange, einem Befestigungsbolzen oder einer Schraube, an der Wand befestigbar sein. Die Befestigung des Montagerahmens kann mit einem Abstand zu der Wand erfolgen, sodass zwischen der Wand und dem Montagerahmen ein Montageraum gebildet ist. Weiterhin kann der Montagerahmen beispielsweise durch eine Platte oder Vorwand zumindest teilweise verkleidet sein, sodass der Montagerahmen durch einen Benutzer des Sanitärkörpers (im Wesentlichen) nicht sichtbar ist. Der Montagerahmen kann zumindest ein Metallprofil umfassen. Beispielsweise kann der Befestigungsrahmen ein erstes senkrechtes Metallprofil und ein zweites senkrechtes Metallprofil aufweisen, die über zumindest ein (horizontales) Metallprofil miteinander verbunden sind. Weiterhin kann der Montagerahmen zumindest teilweise als Knickrahmen ausgebildet sein. Dies kann insbesondere bedeuten, dass der Montagerahmen aus einem Metallprofil gebogen ist.

Zudem kann der Montagerahmen zumindest einen Fuß aufweisen, mittels dem eine Höhe des Montagerahmens einstellbar ist.

Darüber hinaus kann der Montagerahmen eine Befestigungseinrichtung aufweisen, über die der Sanitärkörper an dem Montagerahmen befestigbar ist. Die Befestigungseinrichtung kann beispielsweise zumindest eine Gewindestange aufweisen, an die der Sanitärkörper befestigbar ist. Die Befestigungseinrichtung bzw. die zumindest eine Gewindestange kann an einem, insbesondere horizontalen, Metallprofil des Montagerahmens befestigt sein.

Der Montagerahmen weist einen Spülkasten zur Aufnahme einer Spülflüssigkeit auf. Bei der Spülflüssigkeit kann es sich insbesondere um Wasser, Trinkwasser und/oder Frischwasser handeln. Der Spülkasten kann an dem Montagerahmen befestigt sein. Der Spülkasten besteht insbesondere zumindest teilweise aus Kunststoff und/oder ist mittels eines Kunststoffspritzgussverfahrens hergestellt. Weiterhin weist der Spülkasten einen Aufnahmeraum für die Spülflüssigkeit auf. Der Aufnahmeraum kann beispielsweise ein Volumen von 3 Liter bis 9 Liter aufweisen. Der Spülkasten bzw. der Aufnahmeraum kann eine obere Öffnung aufweisen, die beispielsweise durch einen Deckel des Spülkastens zumindest teilweise verschließbar ist. Der Sanitärkörper ist mit der Spülflüssigkeit spülbar.

Zum Spülen des Sanitärkörpers kann der Spülkasten ein Ablaufventil aufweisen, mittels dem insbesondere ein Ablauf des Aufnahmeraums öffenbar und/oder schließbar ist. An den Ablauf ist der Sanitärkörper beispielsweise über eine Rohrleitung anschließbar. Das Ablaufventil kann durch einen Benutzer des Sanitärkörpers beispielsweise über ein Betätigungselement betätigbar sein. Das Betätigungselement kann beispielsweise nach Art einer Taste oder Hebels ausgebildet sein.

Der Spülkasten kann ein Füllventil zum Befüllen des Spülkastens mit der Spülflüssigkeit aufweisen. Das Füllventil dient insbesondere dem automatischen Befüllen des Spülkastens bzw. einem automatischen Nachfüllen des Spülkastens mit der Spülflüssigkeit nach einem Spülvorgang des Sanitärkörpers.

Der Montagerahmen weist einen Luftentfeuchter auf. Durch den Luftentfeuchter ist insbesondere eine (absolute) Feuchtigkeit einer Raumluft in einem Raum bzw. Sanitärraum reduzierbar. Der Luftentfeuchter kann die Feuchtigkeit beispielsweise durch Kondensation abscheiden. Der Luftentfeuchter kann mit elektrischer Energie betrieben werden. Bei dem Luftentfeuchter kann es sich um einen elektrischen Luftentfeuchter handeln. Der Luftentfeuchter kann einen Lufteinlass aufweisen, über den die Raumluft aus dem Raum bzw. Sanitärraum ansaugbar ist, und/oder einen Luftauslass aufweisen, über den die zumindest teilweise entfeuchtete bzw. getrocknete Raumluft an den Raum bzw. den Sanitärraum abgebbar ist. Die (feuchte) Raumluft kann beispielsweise über eine Einlassöffnung einer Betätigungsplatte zum Betätigen der Spülung bzw. des Ablaufventils aus dem Raum bzw. dem Sanitärraum angesaugt werden. Die Einlassöffnung kann zwischen der Betätigungsplatte und der Platte bzw. der Vorwand des Montagerahmens, insbesondere schlitzförmig, ausgebildet sein. Der Lufteinlass kann mit der Einlassöffnung verbunden sein. Die (zumindest teilweise entfeuchtete) Raumluft kann beispielsweise über eine Auslassöffnung der Betätigungsplatte zum Betätigen der Spülung bzw. des Ablaufventils an den Raum bzw. an den Sanitärraum abgegeben werden. Die Auslassöffnung kann zwischen der Betätigungsplatte und der Platte bzw. der Vorwand des Montagerahmens, insbesondere schlitzförmig, ausgebildet sein. Der Lufteinlass kann mit der Auslassöffnung verbunden sein. In dem Lufteinlass und/oder dem Luftauslass kann ein Ventilator für die Raumluft angeordnet sein. Der Montagerahmen kann eine, insbesondere elektrische, Energiequelle für den Luftentfeuchter aufweisen. Die durch den Luftentfeuchter der Raumluft entzogene Feuchtigkeit ist dem Spülkasten als Flüssigkeit zuführbar. Bei der Flüssigkeit kann es sich um Kondenswasser handeln. Der Luftentfeuchter kann einen Flüssigkeitsauslass für die abgeschiedene Flüssigkeit aufweisen. Der Flüssigkeitsauslass kann beispielsweise über eine Flüssigkeitsverbindungsleitung, zum Beispiel in Form eines Schlauchs, mit dem Spülkasten verbunden sein. Die Flüssigkeit kann beim Spülen des Sanitärkörpers zusammen mit der Spülflüssigkeit dem Sanitärkörper zuführbar sein, sodass kein manuelles Entleeren des Luftentfeuchters erforderlich ist. Der Spülkasten kann einen Überlauf aufweisen, über den die Flüssigkeit und/oder die Spülflüssigkeit aus dem Aufnahmeraum, insbesondere in den Sanitärkörper, abfließen kann, wenn die Flüssigkeit und/oder die Spülflüssigkeit in dem Aufnahmeraum über einen zulässigen Füllstand steigt. Hierdurch kann die Flüssigkeit und/oder die Spülflüssigkeit auch dann aus dem Aufnahmeraum abfließen, wenn der Sanitärkörper länger nicht gespült wird. Der Luftentfeuchter kann manuell durch den Benutzer, beispielsweise über ein Luftentfeuchterbetätigungselement, oder automatisch, beispielsweise mithilfe eines Luftfeuchtigkeitssensors zum Detektieren der Feuchtigkeit der Raumluft, aktivierbar und/oder deaktivierbar sein. Bei dem Luftentfeuchterbetätigungselement kann es sich beispielsweise um eine Taste oder einen Hebel handeln.

Durch die Integration des Luftentfeuchters in den Montagerahmen ist der Luftentfeuchter durch den Benutzer bei der Benutzung des Sanitärkörpers (im Wesentlichen) nicht sichtbar. Zudem nimmt der Luftentfeuchter in dem Raum bzw. Sanitärraum keinen Platz weg und/oder beeinträchtigt die optische Erscheinung des Raums bzw. Sanitärraums nicht. Durch den Luftentfeuchter sind Feuchtigkeitsschäden, wie zum Beispiel Schimmelbildung, in dem Raum bzw. Sanitärraum verhinderbar.

Der Luftentfeuchter kann zumindest teilweise in dem Spülkasten angeordnet sein. Der Luftentfeuchter kann in dem Spülkasten befestigt sein.

Der Spülkasten kann einen Lufteinlass für die Raumluft und/oder einen Luftauslass für die Raumluft aufweisen. Insbesondere kann der Lufteinlass des Luftentfeuchters und/oder der Luftauslass des Luftentfeuchters an dem Spülkasten befestigt sein. Der Lufteinlass und/oder der Luftauslass des Luftentfeuchters können sich durch eine Spülkastenwand des Spülkastens erstrecken. Der Lufteinlass und/oder der Luftauslass können zumindest teilweise rohrförmig ausgebildet sein.

Der Lufteinlass und/oder der Luftauslass können sich in den Raum bzw. Sanitärraum und/oder zu dem Raum bzw. Sanitärraum erstrecken. Der Lufteinlass und/oder der Luftauslass können mit dem Luftentfeuchter verbunden sein. Über den Lufteinlass ist die (feuchte) Raumluft, insbesondere aus dem Raum bzw. Sanitärraum, zu dem Luftentfeuchter ansaugbar. Über den Luftauslass ist die durch den Luftentfeuchter zumindest teilweise getrocknete Raumluft an den Raum bzw. Sanitärraum abgebbar bzw. in den Raum bzw. Sanitärraum rückführbar.

Der Lufteinlass und/oder der Luftauslass können in einem Deckel des Spülkastens angeordnet sein. Der Lufteinlass und/oder der Luftauslass können in und/oder an dem Deckel des Spülkastens angeordnet sein. Insbesondere kann der Lufteinlass des Luftentfeuchters und/oder der Luftauslass des Luftentfeuchters an dem Deckel des Spülkastens befestigt sein. Der Lufteinlass und/oder der Luftauslass des Luftentfeuchters können sich durch eine Deckelwand des Deckels des Spülkastens erstrecken.

Der Luftentfeuchter kann an einem Deckel des Spülkastens angeordnet sein. Der Luftentfeuchter kann zumindest teilweise in dem Deckel des Spülkastens angeordnet sein. Der Luftentfeuchter kann insbesondere in und/oder an dem Deckel des Spülkastens befestigt sein.

Die abgeschiedene Flüssigkeit kann in den Spülkasten tropfen. Die abgeschiedene Flüssigkeit kann insbesondere über den Flüssigkeitsauslass des Luftentfeuchters in den Spülkasten tropfen.

Der Montagerahmen kann einen Filter für die Raumluft aufweisen. Der Filter kann beispielsweise in dem Lufteinlass und/oder Luftauslass angeordnet sein. Bei dem Filter kann es sich um einen Aktivkohlefilter handeln. Durch den Filter können beispielsweise Pollen, Staub und/oder Gerüche aus der Raumluft gefiltert werden.

Der Montagerahmen kann einen Flüssigkeitsbehälter zur Aufnahme der abgeschiedenen Flüssigkeit aufweisen. Der Flüssigkeitsbehälter ist insbesondere von dem Spülkasten und/oder dem Aufnahmeraum des Spülkastens getrennt. In dem Flüssigkeitsbehälter ist die abgeschiedene Flüssigkeit insbesondere getrennt von der Spülflüssigkeit in dem Spülkasten speicherbar bzw. zwischenspeicherbar. Bei dem Flüssigkeitsbehälter handelt es sich insbesondere nicht um den Spülkasten. Der Flüssigkeitsbehälter und der Spülkasten können als (gemeinsame) Baugruppe ausgebildet sein. Der Flüssigkeitsbehälter ist insbesondere an dem Montagerahmen befestigt. Der Luftentfeuchter bzw. der Flüssigkeitsauslass des Luftentfeuchters kann, beispielsweise über die Flüssigkeitsverbindungsleitung, mit dem Flüssigkeitsbehälter verbunden sein.

Der Luftentfeuchter kann zumindest teilweise in dem Flüssigkeitsbehälter angeordnet sein. Der Luftentfeuchter kann in und/oder an dem Flüssigkeitsbehälter befestigt sein. Die abgegebene Flüssigkeit kann beispielsweise in den Flüssigkeitsbehälter tropfen. Die abgegebene Flüssigkeit kann insbesondere aus dem Flüssigkeitsauslass des Luftentfeuchters in den Flüssigkeitsbehälter tropfen.

Der Flüssigkeitsbehälter kann einen Lufteinlass für die Raumluft oder einen Luftauslass für die Raumluft aufweisen. Insbesondere kann der Lufteinlass des Luftentfeuchters und/oder der Luftauslass des Luftentfeuchters an dem Flüssigkeitsbehälter befestigt sein. Der Lufteinlass und/oder der Luftauslass des Luftentfeuchters können sich durch eine Behälterwand des Flüssigkeitsbehälters erstrecken. Der Lufteinlass und/oder der Luftauslass können zumindest teilweise rohrförmig ausgebildet sein. Der Lufteinlass und/oder der Luftauslass können sich in den Raum bzw. Sanitärraum und/oder zu dem Raum bzw. Sanitärraum erstrecken. Der Lufteinlass und/oder der Luftauslass können mit dem Luftentfeuchter verbunden sein. Über den Lufteinlass ist die (feuchte) Raumluft, insbesondere aus dem Raum bzw. Sanitärraum, zu dem Luftentfeuchter ansaugbar. Über den Luftauslass ist die durch den Luftentfeuchter zumindest teilweise getrocknete Raumluft an den Raum bzw. Sanitärraum abgebbar bzw. in den Raum bzw. Sanitärraum rückführbar.

Der Flüssigkeitsbehälter kann über eine Flüssigkeitsleitung mit dem Spülkasten verbunden sein. Die Flüssigkeitsleitung kann zumindest teilweise als Schlauchleitung und/oder Rohrleitung ausgebildet sein. Die abgeschiedene Flüssigkeit ist vom Flüssigkeitsbehälter über die Flüssigkeitsleitung dem Spülkasten bzw. dem Aufnahmeraum des Spülkastens zuführbar, beispielsweise mithilfe einer Pumpe. Die Pumpe kann manuell durch den Benutzer, beispielsweise mittels eines Pumpenbetätigungselements, oder automatisch, beispielsweise mithilfe eines Sensors, aktivierbar und/oder deaktivierbar sein. Das Pumpenbetätigungselement kann beispielsweise als Taste oder Hebel ausgebildet sein. Der Sensor kann in dem Spülkasten angeordnet sein. Mittels des Sensors kann beispielsweise ein Entleeren des Spülkastens bei einer Spülung des Sanitärkörpers detektierbar sein. Die Pumpe kann aktiviert werden, wenn mithilfe des Sensors das Entleeren des Spülkastens beim Spülen des Sanitärkörpers detektiert wird. Die abgeschiedene Flüssigkeit ist dem Spülkasten bzw. dem Aufnahmeraum des Spülkastens insbesondere zuführbar, nachdem der Spülkasten nach einer Spülung des Sanitärkörpers zumindest teilweise geleert ist.

Die Erfindung sowie das technische Umfeld werden nachfolgend anhand der Figuren näher erläutert. Es ist darauf hinzuweisen, dass die Figuren besonders bevorzugte Ausführungsvarianten der Erfindung zeigen, diese jedoch nicht darauf beschränkt ist. Dabei sind gleiche Bauteile in den Figuren mit denselben Bezugszeichen versehen. Es zeigen beispielhaft und schematisch:
- Fig. 1:: eine erste Variante eines Montagerahmens in einer Frontansicht;
- Fig. 2:: die erste Variante des Montagerahmens in einer Rückansicht; und
- Fig. 3:: eine zweite Variante des Montagerahmens in einer Rückansicht.

Fig. 1 zeigt eine erste Variante eines Montagerahmens 1 in einer Frontansicht. Der Montagerahmen 1 umfasst ein erstes senkrechtes Metallprofil 10 und ein zweites senkrechtes Metallprofil 11, die mit einem ersten horizontalen Metallprofil 12 und einem zweiten horizontalen Metallprofil 13 miteinander verbunden sind. Das erste senkrechte Metallprofil 11 weist an einem längsseitigen Ende einen teleskopierbaren ersten Fuß 14 und das zweite senkrechte Metallprofil 12 an einem längsseitigen Ende einen teleskopierbaren zweiten Fuß 15 auf, mittels denen eine Höhe des Montagerahmens 1 einstellbar ist. Der Montagerahmen 1 weist an dem zweiten horizontalen Metallprofil 13 eine Befestigungseinrichtung 16 für einen Sanitärkörper 2 auf (siehe Fig. 3). Bei dem Sanitärkörper 2 handelt es sich um eine Toilette. Die Befestigungseinrichtung 16 umfasst zwei in Fig. 3 gezeigte Gewindestangen, die an dem zweiten horizontalen Metallprofil 13 befestigt sind. Der Sanitärkörper 2 ist mithilfe des Montagerahmens 2 an einer hier nicht gezeigten Wand und/oder an einem hier nicht gezeigten Boden eines Gebäudes befestigbar.

An dem Montagerahmen 1 ist ein Spülkasten 3 für eine Spülflüssigkeit befestigt. Der Montagerahmen 1 ist mit einer Platte 18 verkleidet, sodass der Spülkasten 3 in Fig. 1 lediglich teilweise zu erkennen ist. In dem Spülkasten 3 ist ein hier nicht gezeigtes Ablaufventil angeordnet, das durch einen Benutzer des Sanitärkörpers 2 mittels eines Betätigungselements 17 betätigbar ist. Durch ein Betätigen des Betätigungselements 17 öffnet das Ablaufventil, sodass die Spülflüssigkeit aus dem Spülkasten 3 in den Sanitärkörper 2 strömen kann, um den Sanitärkörper 2 zu spülen. Nach dem Ablaufen der Spülflüssigkeit aus dem Spülkasten 3 ist der Spülkasten 3 mithilfe eines hier nicht gezeigten Füllventils wieder mit neuer Spülflüssigkeit füllbar.

Fig. 2 zeigt die erste Variante des Montagerahmens 1 in einer Rückansicht im Bereich des Spülkastens 3. Der Spülkasten 3 weist einen Deckel 7 auf, der in Fig. 2 nur teilweise dargestellt ist, sodass das Innere des Spülkastens 3 sichtbar ist. An dem Deckel 7 ist ein Luftentfeuchter 4 befestigt, sodass sich der Luftentfeuchter 4 in dem Spülkasten 3 befindet, wenn der Spülkasten 3 mit dem Deckel 7 bedeckt ist. Der Luftentfeuchter 4 weist einen rohrförmigen Lufteinlass 5 auf, der an dem Deckel 7 des Spülkastens 3 befestigt ist. Der Lufteinlass 5 erstreckt sich durch den Deckel 7 und die in Fig. 1 gezeigte Platte 18. Über den Lufteinlass 5 ist Raumluft aus einer in Fig. 1 gezeigten Umgebung 19 des Montagerahmens 1 bzw. eines Raums des Gebäudes ansaugbar. Die über den Lufteinlass 5 angesaugt Raumluft ist dem Luftentfeuchter 4 zuführbar. Mithilfe des Luftentfeuchters 4 ist der Raumluft Feuchtigkeit entziehbar. Die Feuchtigkeit kann anschließend als Flüssigkeit über einen Flüssigkeitsauslass 20 des Luftentfeuchters 4 in den Spülkasten 3 tropfen, sodass die Flüssigkeit zusammen mit der Spülflüssigkeit an den in Fig. 1 gezeigten Sanitärkörper 2 abgebbar ist.

Der Luftentfeuchter 4 kann über eine in Fig. 2 nicht dargestellte Verbindungsleitung mit einem Luftauslass 6 verbunden sein, dies ist aber nicht erforderlich. Über die Verbindungsleitung ist die durch den Luftentfeuchter 4 getrocknete Raumluft dem Luftauslass 6 zuführbar. Der Luftauslass 6 ist rohrförmig ausgebildet und an dem Deckel 7 des Spülkastens 3 befestigt. Der Luftauslass 6 erstreckt sich durch den Deckel 7 und die in Fig. 1 gezeigte Platte 18, sodass die getrocknete Raumluft über den Luftauslass 6 an die in Fig. 1 gezeigte Umgebung 19 abgebbar ist. Hierzu ist in dem Luftauslass 6 ein Ventilator 21 angeordnet. In dem Lufteinlass 5 kann ebenfalls ein Ventilator 21 angeordnet sein, mit dem die Raumluft ansaugbar ist.

Fig. 3 zeigt eine zweite Variante des Montagerahmens 1 in einer Rückansicht. Bei der zweiten Variante des Montagerahmens 1 befindet sich der Luftentfeuchter 4 nicht in dem Spülkasten 3, sondern in einem separaten Flüssigkeitsbehälter 8. Der Flüssigkeitsbehälter 8 ist in Fig. 3 geöffnet dargestellt, sodass das Innere des Flüssigkeitsbehälters 8 sichtbar ist. Der Flüssigkeitsbehälter 8 ist zwischen dem Spülkasten 3 und dem zweiten horizontalen Metallprofil 13 des Montagerahmens angeordnet. Der Flüssigkeitsbehälter 8 ist an dem Montagerahmen 1 befestigt.

Der Luftentfeuchter 4 weist einen rohrförmigen Lufteinlass 5 auf, der an dem Flüssigkeitsbehälter 8 befestigt ist. Der Lufteinlass 5 erstreckt sich durch den Flüssigkeitsbehälter 8 und die Platte 18. Über den Lufteinlass 5 ist Raumluft aus der Umgebung 19 des Montagerahmens 1 bzw. des Raums des Gebäudes ansaugbar. Die über den Lufteinlass 5 angesaugt Raumluft ist dem Luftentfeuchter 4 zuführbar. Mithilfe des Luftentfeuchters 4 ist der Raumluft Feuchtigkeit entziehbar. Die Feuchtigkeit kann anschließend als Flüssigkeit über den Flüssigkeitsauslass 20 des Luftentfeuchters 4 in den Flüssigkeitsbehälter 8 tropfen.

Der Luftentfeuchter 4 ist über eine in Fig. 3 nur teilweise dargestellte Verbindungsleitung 22 mit dem Luftauslass 6 verbunden. Über die Verbindungsleitung 22 ist die durch den Luftentfeuchter 4 getrocknete Raumluft dem Luftauslass 6 zuführbar. Anzumerken ist, dass die Verbindungsleitung 22 nicht zwingend erforderlich ist. Der Luftauslass 6 ist rohrförmig ausgebildet und an dem Flüssigkeitsbehälter 8 befestigt. Der Luftauslass 6 erstreckt sich durch den Flüssigkeitsbehälter 8 und die Platte 18, sodass die getrocknete Raumluft über den Luftauslass 6 an die in Fig. 1 gezeigte Umgebung 19 abgebbar ist. Hierzu ist in dem Luftauslass 6 der Ventilator 21 angeordnet. In dem Lufteinlass 5 kann ebenfalls ein Ventilator 21 angeordnet sein, mit dem die Raumluft ansaugbar ist.

Der Flüssigkeitsbehälter 8 ist über eine Flüssigkeitsleitung 9 mit dem Spülkasten 3 verbunden. Die Flüssigkeit ist von dem Flüssigkeitsbehälter 8 über die Flüssigkeitsleitung 9 dem Spülkasten 3 zuführbar, sodass die Flüssigkeit zusammen mit der Spülflüssigkeit an den Sanitärkörper 2 abgebbar ist. Hierzu ist in dem Flüssigkeitsbehälter 8 eine Pumpe 23 angeordnet. Im Übrigen ist die zweite Variante des Montagerahmens 1 identisch zu der in Fig. 1 und 2 gezeigten ersten Variante des Montagerahmens 1 ausgebildet.

Mithilfe des Montagerahmens 1 ist der Luftentfeuchter 4 platzsparend und wartungsarm in dem Raum anordenbar.

### Bezugszeichenliste

- 1: Montagerahmen
- 2: Sanitärkörper
- 3: Spülkasten
- 4: Luftentfeuchter
- 5: Lufteinlass
- 6: Luftauslass
- 7: Deckel
- 8: Flüssigkeitsbehälter
- 9: Flüssigkeitsleitung
- 10: erstes senkrechtes Metallprofil
- 11: zweites senkrechtes Metallprofil
- 12: erstes horizontales Metallprofil
- 13: zweites horizontale Metallprofil
- 14: erster Fuß
- 15: zweiter Fuß
- 16: Befestigungseinrichtung
- 17: Betätigungselement
- 18: Platte
- 19: Umgebung
- 20: Flüssigkeitsauslass
- 21: Ventilator
- 22: Verbindungsleitung
- 23: Pumpe

## Patentansprüche

1. Montagerahmen (1) zur Montage eines Sanitärkörpers (2), zumindest aufweisend:
- einen Spülkasten (3) zur Aufnahme einer Spülflüssigkeit für den Sanitärkörper (2); und
- einen Luftentfeuchter (4), wobei eine durch den Luftentfeuchter (4) einer Raumluft entzogene Feuchtigkeit als Flüssigkeit dem Spülkasten (3) zuführbar ist.

2. Montagerahmen (1) nach Patentanspruch 1, wobei der Luftentfeuchter (4) zumindest teilweise in dem Spülkasten (3) angeordnet ist.

3. Montagerahmen (1) nach einem der vorhergehenden Patentansprüche, wobei der Spülkasten (3) einen Lufteinlass (5) für die Raumluft oder einen Luftauslass (6) für die Raumluft aufweist.

4. Montagerahmen (1) nach Patentanspruch 3, wobei der Lufteinlass (5) oder der Luftauslass (6) in einem Deckel (7) des Spülkastens (3) angeordnet sind.

5. Montagerahmen (1) nach einem der vorhergehenden Patentansprüche, wobei der Luftentfeuchter (4) an einem Deckel (7) des Spülkastens (3) angeordnet ist.

6. Montagerahmen (1) nach einem der vorhergehenden Patentansprüche, wobei die abgeschiedene Flüssigkeit in den Spülkasten (3) tropfen kann.

7. Montagerahmen (1) nach einem der vorhergehenden Patentansprüche, aufweisend einen Filter für die Raumluft.

8. Montagerahmen (1) nach einem der vorhergehenden Patentansprüche, aufweisend einen Flüssigkeitsbehälter (8) zur Aufnahme der abgeschiedenen Flüssigkeit.

9. Montagerahmen (1) nach Patentanspruch 8, wobei der Luftentfeuchter (4) zumindest teilweise in dem Flüssigkeitsbehälter (8) angeordnet ist.

10. Montagerahmen (1) nach Patentanspruch 8 oder 9, wobei der Flüssigkeitsbehälter (8) einen Lufteinlass (5) für die Raumluft oder einen Luftauslass (6) für die Raumluft aufweist.

11. Montagerahmen (1) nach einem der Patentansprüche 8 bis 10, wobei der Flüssigkeitsbehälter (8) über eine Flüssigkeitsleitung (9) mit dem Spülkasten (3) verbunden ist.
